# FASCICULE DE BREVET EUROPEEN

(11) **EP 1 306 481 B1**
(45) Date de publication et mention de la délivrance du brevet: **10.05.2006**
(21) Numéro de dépôt: 02292626.5
(22) Date de dépôt: 23.10.2002
(51) Int. Cl.: D06F 67/00

(54) **Procede de controle du taux d'humidite du linge sortant d'une secheuse répasseuse et sécheuse répasseuse mettant en oeuvre ce procédé**
Verfahren zum Regulieren der Feuchtigkeit von Wäsche , beim Verlassen einer Trocknungs- und Bügelmaschine und Maschine zur Verwendung dieses Verfahrens
Method for regulating the humidity of the laundry exiting a drying and ironing machine and such a machine using this method

(30) Priorité: 25.10.2001 FR 0113794
(43) Date de publication de la demande: 02.05.2003
(73) Titulaire: Electrolux Systèmes de Blanchisserie, 10430 Rosières (FR)
(72) Inventeur: Maziere, Andre, 10260 Saint Parres les Vaudes (FR); Viger, Arnaud, 10000 Troyes (FR)
(74) Mandataire: Poulin, Gérard

(56) Documents cités:
- EP-A- 1 096 053
- DE-A- 2 219 895
- DE-A- 3 436 553

## Description

### Domaine technique

L'invention concerne principalement un procédé de contrôle du taux d'humidité de pièces de linge repassées sortant d'une sécheuse repasseuse.

L'invention concerne également une sécheuse repasseuse mettant en oeuvre ce procédé, c'est-à-dire une sécheuse repasseuse intégrant des moyens aptes à maintenir le taux d'humidité du linge repassé à une valeur de consigne. Lorsque le linge provient, par exemple, d'établissements hospitaliers, la valeur de consigne est suffisamment faible pour garantir une bonne qualité microbienne du linge repassé, quel que soit le taux d'humidité du linge introduit dans la machine.

### Etat de la technique

Dans une sécheuse repasseuse, les pièces de linge à repasser sont introduites entre un cylindre de repassage tournant et un organe complémentaire qui épouse la forme d'une partie de la circonférence du cylindre. Des moyens de chauffage assurent la vaporisation de l'eau contenue dans le linge pressé entre ces organes.

Les sécheuses repasseuses peuvent être classées en deux catégories : les sécheuses repasseuses "à calandre" et les sécheuses repasseuses "à cylindre chauffant".

Dans les sécheuses repasseuses à calandre, le cylindre de repassage tournant est revêtu d'un garnissage et muni intérieurement de moyens pour récupérer la vapeur et les gaz libérer par le linge. Les pièces de linge circulent alors entre le garnissage porté par le cylindre et une cuvette métallique appelée "calandre". Les moyens de chauffage sont généralement intégrés dans cette cuvette métallique.

Dans les sécheuses repasseuses à cylindre chauffant, les moyens de chauffage sont placés à l'intérieur du cylindre métallique, dont la surface extérieure est lisse et en contact direct avec le linge. Les pièces de linge circulent alors entre le cylindre et des bandes textiles sans fin qui sont plaquées contre la surface extérieure du cylindre, sur une partie de sa circonférence. Des moyens d'aspiration sont prévus derrière les bandes sans fin, pour récupérer les vapeurs et les gaz.

Quel que soit le type de sécheuse repasseuse utilisé, le taux d'humidité du linge repassé qui sort de la machine dépend de nombreux facteurs tels que la nature du textile, son taux d'humidité lorsqu'il est introduit dans la machine, sa vitesse de défilement à l'intérieur de la machine, la température de chauffage du linge, etc..

Lorsque le linge à repasser provient, par exemple, d'établissements hospitaliers, il peut contenir des bactéries. Ces bactéries se développeront ensuite d'autant plus rapidement que le taux d'humidité du linge séché et repassé sera élevé. Pour garantir une bonne qualité microbienne du linge sortant d'une sécheuse repasseuse, il est donc fortement souhaitable que son taux d'humidité aussi faible que possible.

A l'inverse, on doit faire en sorte que le chauffage du linge n'excède pas une certaine valeur, au-delà de laquelle les pièces de linge risquent d'être brûlées.

Dans la plupart des machines existantes, il n'existe pas de dispositif permettant de contrôler le taux d'humidité du linge repassé. Les utilisateurs de ces machines doivent alors effectuer manuellement le réglage de la vitesse de défilement du linge et celui de la température de chauffage en fonction de la nature du textile et de son taux d'humidité à l'entrée de la machine. Pour des raisons pratiques, le réglage ainsi effectué au début d'un cycle de repassage de durée parfois importante n'est généralement pas modifié jusqu'à la fin de ce cycle.

On comprend qu'un tel réglage manuel unique ne permet pas de garantir une bonne qualité microbienne de toutes les pièces de linge sortant de la machine. En effet, pour éviter de brûler le linge, l'utilisateur a naturellement tendance à effectuer un réglage tel que seules les pièces de linge de petite taille et en textiles synthétiques présentent un taux d'humidité satisfaisant de ce point de vue.

Le document DE-A-34 36 553 décrit une sécheuse repasseuse dans laquelle les pièces de linge circulent entre plusieurs ensembles cylindre calandre placés en série. Chacun des cylindres est entraîné en rotation à vitesse réglable et comprend des moyens d'aspiration de vapeur dotés d'un clapet d'étranglement à ouverture réglable. A la sortie de la machine, les pièces de linge sont déposées sur une plaque métallique et on mesure leur taux d'humidité résiduelle, entre ladite plaque et un organe de contact ponctuel, au moyen d'un pont de résistances. Le taux d'humidité ainsi mesuré est comparé à une valeur de consigne réglable.

Si le taux d'humidité mesuré se révèle plus élevé que la valeur de consigne, on ouvre pas à pas le clapet d'étranglement des moyens d'aspiration du premier ensemble cylindre calandre, dans le sens du défilement du linge, puis celui des moyens d'aspiration du deuxième ensemble cylindre calandre et ainsi de suite, jusqu'à l'obtention du taux d'humidité souhaité. Si le taux d'humidité reste encore trop élevé après l'ouverture complète de tous les clapets d'étranglement, on réduit ensuite la vitesse de rotation de l'ensemble des cylindres.

A l'inverse, si le taux d'humidité mesuré est moins élevé que la valeur de consigne, on ferme pas à pas le clapet d'étranglement du dernier ensemble cylindre calandre, dans le sens de défilement du linge, puis celui de l'avant dernier et ainsi de suite, jusqu'à l'obtention du taux d'humidité de consigne. Si le taux d'humidité mesuré reste inférieur au taux de consigne après la fermeture de tous les clapets d'étranglement, on augmente ensuite la vitesse de rotation de l'ensemble des cylindres.

Les moyens de contrôle du taux de séchage du linge décrits dans ce document posent des problèmes qui rendent ces moyens de contrôle inefficaces dans la pratique.

Un premier problème trouve son origine dans l'aspect de la courbe illustrée sur la figure 1 des dessins annexés, représentant les variations de la résistance électrique équivalente (en Ohms) d'une pièce de linge, en fonction du taux d'humidité qu'elle contient. On voit sur cette courbe que de très faibles variations de ce taux se traduisent par des variations très importantes de la résistance électrique équivalente lorsque le linge est peu humide (taux d'humidité inférieur à 6%). A l'inverse, lorsque le linge est très humide (taux d'humidité supérieur à 15%), la résistance électrique équivalente du linge est pratiquement constante. Dans ces conditions, il apparaît qu'il n'est pas possible en pratique de contrôler le taux d'humidité du linge à la sortie de la machine directement sur la base d'une mesure effectuée par un pont de résistances de caractéristiques invariables, comme l'enseigne le document DE-A-34 36 553.

Un autre inconvénient des moyens de contrôle du séchage décrits dans ce document découle du fait que la résistance de chaque pièce de linge est mesurée en faisant passer celle-ci entre une plaque métallique et un organe de contact ponctuel. La mesure subit donc des variations importantes, notamment en raison des pertes de contact électrique totales ou partielles entre l'organe de contact et le linge. Ces pertes de contact rendent la mesure ainsi effectuée pratiquement inexploitable.

Encore un autre inconvénient des moyens de contrôle décrits dans le document DE-A-34 36 553 découle du fait que le réglage du taux d'humidité est effectué prioritairement en contrôlant l'aspiration de la vapeur. Cela a pour conséquence un temps de réponse relativement long, incompatible avec une bonne qualité microbienne du linge sortant de la machine.

### Exposé de l'invention

L'invention a précisément pour objet un procédé de contrôle du taux d'humidité de pièces de linge sortant d'une sécheuse repasseuse permettant de résoudre au moins en partie les problèmes des sécheuses repasseuses de l'art antérieur et assurant notamment un contrôle efficace du taux d'humidité du linge repassé, même lorsque ce taux subit des variations importantes lors d'un même cycle de repassage.

Conformément à l'invention, ce problème est résolu au moyen d'un procédé de contrôle du taux d'humidité de pièces de linge repassées sortant d'une sécheuse repasseuse, selon lequel on mesure le taux d'humidité des pièces de linge repassées, puis on contrôle au moins un élément de la sécheuse repasseuse selon le taux d'humidité mesuré, afin de déplacer celui-ci vers une valeur de consigne, caractérisé en ce qu'on amplifie le taux d'humidité mesuré avec un gain instantané optimisé de façon telle que le taux d'humidité mesuré ainsi amplifié présente une valeur non saturée, que l'on utilise pour contrôler ledit élément de la sécheuse repasseuse.

Grâce à ce procédé, le gain d'amplification est ajusté automatiquement en fonction de la valeur du signal de mesure, afin d'obtenir un signal de sortie non saturé, qui peut ensuite être utilisé pour corriger le taux d'humidité du linge qui sort de la machine. Un réglage efficace et pratiquement instantané de ce taux est ainsi obtenu quel que soit l'état du linge que l'on introduit dans la sécheuse repasseuse.

Avantageusement, on donne initialement au gain une valeur maximale, puis on divise le gain par un facteur donné, autant de fois que nécessaire, jusqu'à ce que le taux d'humidité mesuré et amplifié présente ladite valeur non saturée. De préférence, on donne alors au facteur diviseur une valeur sensiblement égale à deux.

En l'absence d'une mesure du taux d'humidité d'une pièce de linge repassée, c'est-à-dire lorsque aucune pièce de linge ne sort de la machine, on maintient avantageusement inchangé le gain instantané optimisé pendant une période de temps prédéterminée après la fin de la mesure du taux d'humidité de la dernière pièce de linge repassée auparavant. Cette caractéristique permet de ne pas recommencer les mesures en utilisant la valeur maximale du gain lorsque plusieurs pièces de linge sont repassées à la suite les unes des autres.

Avantageusement encore, on effectue successivement plusieurs mesures du taux d'humidité, on lisse les signaux de mesure et on en calcule la moyenne avant de les amplifier avec ledit gain instantané optimisé. Cette caractéristique permet de ne pas tenir compte d'éventuelles mesures aberrantes pour contrôler le taux d'humidité du linge.

L'invention a aussi pour objet une sécheuse repasseuse comprenant des moyens de mesure du taux d'humidité de pièces de linge repassées sortant de la sécheuse repasseuse, lesdits moyens de mesure étant aptes à délivrer un signal de mesure en présence d'une pièce de linge, et des moyens de contrôle sensibles au signal de mesure pour modifier le taux d'humidité en agissant sur au moins un élément de la sécheuse repasseuse, caractérisée en ce que les moyens de contrôle comprennent des moyens d'amplification, à gain variable, du signal de mesure et des moyens de réglage automatique de gain, aptes à donner au gain des moyens d'amplification une valeur optimisée, telle que les moyens d'amplification émettent un signal de sortie non saturée.

Selon un mode de réalisation préféré de l'invention, l'élément sur lequel agissent les moyens de contrôle est un moyen de réglage de la vitesse de défilement des pièces de linge dans la sécheuse repasseuse. Ce moyen de réglage peut notamment faire varier la vitesse de rotation du cylindre de repassage de la machine.

De préférence, les moyens de mesure du taux d'humidité comprennent deux organes électriquement conducteurs, comportant chacun au moins deux (de préférence cinq) languettes souples aptes à être simultanément en contact avec les pièces de linge sortant de la sécheuse repasseuse, les languettes souples des deux organes étant disposées de manière alternée, de façon à former autant de capteurs élémentaires que de paires agencées en parallèle.

Avantageusement, la machine comprend de plus des moyens de mesure du taux d'humidité des pièces de linge à repasser entrant dans la sécheuse repasseuse.

De préférence, la machine comprend de plus des moyens d'enregistrement du signal de mesure, qui procurent une traçabilité maximale au linge repassé.

### Brève description des dessins

On décrira à présent, à titre d'illustration non limitative, un mode de réalisation préféré de l'invention, en se référant aux dessins annexés, dans lesquels :
- la figure 1, déjà décrite, représente l'évolution de la résistance équivalente d'une pièce de linge (en Ohms) en fonction du taux d'humidité de celle-ci (en %), pour une valeur donnée du gain d'amplification du signal représentatif de cette résistance ; et
- la figure 2 représente de façon très schématique une sécheuse repasseuse conforme à l'invention, équipée de moyens de contrôle du taux d'humidité du linge repassé ;
- la figure 3 est une vue en perspective qui représente à plus grande échelle les moyens de mesure du taux d'humidité à la sortie de la machine ; et
- la figure 4 représente schématiquement les moyens de contrôle qui équipent la machine de la figure 2.

### Description détaillée d'un mode de réalisation préféré de l'invention

Sur la figure 2, on a représenté très schématiquement une sécheuse repasseuse à cylindre chauffant équipée, conformément à l'invention, de moyens de contrôle du taux d'humidité des pièces de linge repassées qui sortent de cette machine. Toutefois, l'homme du métier comprendra que l'invention n'est pas limitée à ce type de machine et concerne également les sécheuses repasseuses à calandre.

Dans le cas représenté d'une sécheuse repasseuse à cylindre chauffant, on reconnaît sur la figure 2 un cylindre de repassage 10, d'axe horizontal, des moyens 12 (tels qu'un moteur électrique) permettant d'entraîner le cylindre 10 en rotation autour de son axe, à une vitesse réglable, et des bandes textiles sans fin 14, en contact avec une partie de la circonférence du cylindre 10. Les bandes textiles sans fin sont montées sur des rouleaux tels que 16, dont les axes sont parallèles à celui du cylindre 10.

Pour faciliter la lecture de la figure 2, certains composants de la sécheuse repasseuse bien connus de l'homme du métier n'y ont pas été représentés. Parmi ces composants, on trouve notamment des moyens de chauffage placés à l'intérieur du cylindre 10 et des moyens d'aspiration des gaz et de la vapeur libérés par le linge, au travers des bandes textiles 14.

Le repassage des pièces de linge est assuré en introduisant celles-ci entre le cylindre 10 et les bandes textiles 14, dans un sens correspondant au sens de rotation du cylindre 10 (flèche F). Les pièces de linge repassées et séchées sortent de la machine sur une partie 14a cylindrique et sensiblement horizontale des bandes textiles 14.

Conformément à l'invention, la sécheuse repasseuse illustrée schématiquement sur la figure 2 intègre un dispositif permettant de contrôler en continu le taux d'humidité instantané des pièces de linge qui en sortent, afin que ce taux soit maintenu en permanence à une valeur de consigne, quel que soit le taux d'humidité des pièces de linge à l'entrée de la machine. Plus précisément, la valeur de consigne est choisie suffisamment faible pour garantir une bonne qualité microbienne du linge repassé, notamment lorsqu'il provient d'un établissement hospitalier.

Comme on le décrira ultérieurement plus en détail en se référant à la figure 4, le dispositif de contrôle du taux d'humidité des pièces de linge repassées comprend principalement des moyens 18 de mesure de ce taux d'humidité et des moyens 20 de contrôle d'au moins un élément de la sécheuse repasseuse apte à modifier ledit taux.

Les moyens de mesure 18 sont situés à la sortie de la sécheuse repasseuse, précisément au-dessus de la partie 14a cylindrique et sensiblement horizontale des bandes textiles 14, dans le mode de réalisation représenté. Ils sont conçus pour délivrer un signal de mesure représentatif du taux d'humidité des pièces de linge repassées qui sortent de la machine.

Dans le mode de réalisation préféré de l'invention illustré sur la figure 3, les moyens de mesure 18 comprennent deux organes électriquement conducteurs 21 et 22, isolés électriquement l'un de l'autre par un bloc isolant 24.

Plus précisément, les organes électriquement conducteurs 21 et 22 sont des plaques métalliques. Ces plaques comprennent des parties de base sensiblement planes 21a et 22a, qui sont montées sur une partie fixe 26 de la machine, au-dessus de la partie 14a cylindrique et sensiblement horizontale, de façon à être sensiblement parallèles entre elles.

Chacune des plaques métalliques formant les organes électriquement conducteurs 21 et 22 comprend également au moins deux languettes souples 21b et 22b, qui font saillie à partir des plaques de base 21a et 22a. Les languettes souples 21b et 22b sont disposées parallèlement les unes aux autres et de façon alternée, à égale distance les unes des autres. Elles présentent des parties terminales repliées dans un même plan, tangent à la partie 14a cylindrique et sensiblement horizontale sur laquelle sortent les pièces de linge repassées. Ainsi, les pièces de linge repassées qui sortent de la machine sont simultanément en contact avec toutes les parties terminales des languettes souples 21b et 22b.

Dans le mode de réalisation préféré de l'invention illustré sur la figure 3, chacune des plaques métalliques formant les organes électriquement conducteurs 21 et 22 comprend cinq languettes souples 21b et 22b.

L'agencement des moyens de mesure 18 qui vient d'être décrit revient à former au moins deux et, de préférence, cinq capteurs d'humidité agencés en parallèle. On donne ainsi à la sensibilité des moyens de mesure une valeur relativement faible, bien adaptée à la mesure des taux d'humidité très bas généralement trouvés à la sortie des sécheuses repasseuses.

Comme l'illustre la figure 4, des conducteurs électriques 28 relient les deux organes électriquement conducteurs 21 et 22 des moyens de mesure 18 aux moyens de contrôle 20. Ces conducteurs électriques 28 véhiculent un signal électrique de mesure, représentatif de la résistance électrique entre les organes électriquement conducteurs 21 et 22 et, par conséquent, du taux d'humidité présent dans une pièce de linge éventuellement en contact avec les languettes 21b et 22b.

Conformément à l'invention, les moyens de contrôle 20 comprennent des moyens d'amplification 30, à gain variable, du signal de mesure en provenance des moyens de mesure 18.

Selon l'invention, les moyens de contrôle 20 comprennent également des moyens 32 de réglage automatique du gain des moyens d'amplification 30. Ces moyens 32 de réglage automatique du gain sont agencés de façon à donner automatiquement au gain des moyens d'amplification 30 une valeur instantanée optimisée, telle que le signal de sortie émis par les moyens d'amplification 30 soit non saturé, quel que soit le taux d'humidité des pièces de linge qui sortent de la machine.

En d'autres termes, les moyens 32 de réglage automatique du gain déterminent à chaque instant un gain instantané optimisé pour lequel le signal de sortie délivré par les moyens d'amplification a toujours une valeur exploitable, c'est-à-dire distincte des limites de saturation pour lesquelles des variations du taux d'humidité du linge ne font pas varier le signal qui sort des moyens d'amplification.

Les moyens de commande 20 délivrent ainsi, à la sortie des moyens d'amplification 30, un signal qui est en permanence l'image de l'humidité contenue dans les pièces de linge qui sortent de la machine, quelle que soit la valeur de cette humidité.

Dans la pratique, les moyens 32 de réglage automatique du gain peuvent notamment intégrer un algorithme qui calcule le gain instantané optimisé à partir du signal de mesure délivré par les moyens de mesure 18.

Dans le mode de réalisation préféré de l'invention, mais de façon non limitative, les moyens de réglage automatique du gain donnent initialement au gain des moyens d'amplification 30 sa valeur maximale.

Si le signal de sortie de ceux-ci est non saturé, cette valeur du gain est prise comme valeur instantanée optimisée et elle est maintenue tant que le signal de sortie reste non saturé.

A l'inverse, si le signal de sortie des moyens d'amplification est saturé, les moyens 32 de réglage automatique du gain divisent la valeur maximale du gain par un facteur prédéterminé, par exemple sensiblement égal à deux dans le mode de réalisation préféré de l'invention.

On examine alors à nouveau si le signal de sortie des moyens d'amplification 30 est saturé ou non. Dans la négative, on prend la valeur maximale du gain divisée par ledit facteur comme valeur instantanée optimisée, tant que le signal de sortie reste non saturé. Dans le cas contraire, on divise à nouveau la dernière valeur du gain par ledit facteur, et ainsi de suite jusqu'à l'obtention d'un signal de sortie non saturé.

Le signal de sortie non saturé ainsi obtenu conformément à l'invention est ensuite comparé en 33 à un taux d'humidité de consigné et utilisé pour contrôler un ou plusieurs éléments de la sécheuse repasseuse aptes à modifier ledit taux. Dans le mode de réalisation préféré de l'invention illustré sur les figures, cet élément est constitué par les moyens 12 d'entraînement en rotation du cylindre 10. Plus précisément, on agit alors sur ces moyens d'entraînement 12 de façon à modifier la vitesse d'avance des pièces de linge dans la machine. Cette modification a pour effet d'amener très rapidement à la valeur désirée le taux d'humidité de la pièce de linge qui sort de la machine.

Pour compléter la description, on notera qu'avant d'être injecté dans les moyens d'amplification 30, le signal de mesure subit de préférence une opération de lissage dans un circuit de lissage 34 et une opération de moyennage dans un circuit moyenneur 36. Ainsi, le signal de mesure qui est transmis aux moyens d'amplification 30 ne prend pas en compte d'éventuelles mesures erratiques et représente la moyenne d'un nombre déterminé de mesures consécutives.

En outre, dans le mode de réalisation préféré de l'invention, l'algorithme des moyens 32 de réglage automatique du gain est conçu de façon à éviter de recommencer systématiquement l'amplification avec un gain de valeur maximale lorsque plusieurs pièces de linge d'un même lot, présentant sensiblement les mêmes taux d'humidité, sont repassées sans interruption à la suite les unes des autres.

A cet effet, lorsque les moyens de mesure 18 n'émettent aucun signal de mesure indiquant la présence d'une pièce de linge sur la partie 14a cylindrique et sensiblement horizontale, l'algorithme maintient inchangée la dernière valeur du gain instantané optimisé pendant une période de temps prédéterminée, après la fin du précédent signal de mesure indiquant la présence d'une pièce de linge sur la partie 14a.

Avantageusement, la sécheuse repasseuse conforme à l'invention est également équipée de moyens 38 de mesure du taux d'humidité des pièces de linge à repasser qui sont introduites dans la sécheuse repasseuse (figure 2). Ces moyens de mesure 38 peuvent être réalisés de la même manière que les moyens de mesure 18 décrits précédemment. Ils sont montés sur une autre partie fixe 40, au-dessus d'une autre partie 14b cylindrique et sensiblement horizontale des bandes sans fin 14, située à l'endroit où les pièces textiles sont introduites dans la machine.

Le signal délivré par les moyens de mesure 38 est également transmis aux moyens 32 de réglage automatique du gain (figure 4). Il peut notamment être utilisé pour détecter l'introduction d'une pièce de linge dans la sécheuse repasseuse.

Comme on l'a représenté schématiquement sur la figure 4, le signal de mesure délivré par les moyens de mesure 18 placés à la sortie de la machine est avantageusement enregistré dans des moyens d'enregistrement 42, avec d'autres informations permettant notamment d'identifier les pièces de linge repassées. Cet agencement permet d'assurer la traçabilité des opérations effectuées sur la machine et plus précisément de garantir la bonne qualité microbienne du linge repassé.

Bien entendu, l'invention n'est pas limitée au mode de réalisation qui vient d'être décrit à titre d'exemple. Ainsi, l'algorithme permettant d'ajuster automatiquement le gain des moyens d'amplification 30 à la valeur instantanée optimale peut être sensiblement différent de celui qui a été décrit. Cet algorithme peut notamment donner initialement au gain sa valeur la plus faible ou une valeur moyenne préétablie. D'autre part, les moyens de mesure du taux d'humidité peuvent dans certains cas être remplacés par des moyens existants, sans sortir du cadre de l'invention.

## Revendications

1. Procédé de contrôle du taux d'humidité de pièces de linge repassées sortant d'une sécheuse repasseuse, selon lequel on mesure le taux d'humidité des pièces de linge repassées, puis on contrôle au moins un élément (12) de la sécheuse repasseuse selon le taux d'humidité mesuré, afin de déplacer celui-ci vers une valeur de consigne, **caractérisé en ce qu'**on amplifie le taux d'humidité mesuré avec un gain instantané optimisé de façon telle que le taux d'humidité mesuré ainsi amplifié présente une valeur non saturée, que l'on utilise pour contrôler ledit élément (12) de la sécheuse repasseuse.

2. Procédé selon la revendication 1, dans lequel on donne initialement au gain une valeur maximale, puis on divise le gain par un facteur donné, autant de fois que nécessaire, jusqu'à ce que le taux d'humidité mesuré et amplifié présente ladite valeur non saturée.

3. Procédé selon l'une quelconque des revendications 1 et 2, dans lequel, en l'absence d'une mesure du taux d'humidité d'une pièce de linge repassée, on maintient inchangé le gain instantané optimisé pendant une période de temps prédéterminée après la fin de la mesure du taux d'humidité d'une dernière pièce de linge repassée.

4. Procédé selon l'une quelconque des revendications 1 à 3, dans lequel on effectue successivement plusieurs mesures du taux d'humidité, on lisse les signaux de mesure et on en calcule la moyenne avant de les amplifier avec ledit gain instantané optimisé.

5. Sécheuse repasseuse comprenant des moyens (18) de mesure du taux d'humidité de pièces de linge repassées sortant de la sécheuse repasseuse, lesdits moyens de mesure (18) étant aptes à délivrer un signal de mesure en présence d'une pièce de linge, et des moyens de contrôle (20) sensibles au signal de mesure pour modifier le taux d'humidité en agissant sur au moins un élément (12) de la sécheuse repasseuse, **caractérisée en ce que** les moyens de contrôle (20) comprennent des moyens d'amplification (30), à gain variable, du signal de mesure et des moyens (32) de réglage automatique de gain, aptes à donner au gain des moyens d'amplification (30) une valeur optimisée, telle que les moyens d'amplification (30) émettent un signal de sortie non saturée.

6. Sécheuse repasseuse selon la revendication 5, dans laquelle les moyens (32) de réglage automatique donnent initialement au gain une valeur maximale, puis divisent le gain par un facteur donné, autant de fois que nécessaire, jusqu'à l'obtention de ladite valeur optimisée.

7. Sécheuse repasseuse selon l'une quelconque des revendications 5 et 6, dans laquelle, en l'absence de signal de mesure, les moyens (32) de réglage automatique maintiennent le gain à ladite valeur optimisée pendant une période de temps prédéterminée après la fin d'un dernier signal de mesure.

8. Sécheuse repasseuse selon l'une quelconque des revendications 5 à 7, dans laquelle les moyens (30) de contrôle comprennent des moyens de lissage (34) et des moyens de moyennage (36).

9. Sécheuse repasseuse selon l'une quelconque des revendications 5 à 8, dans laquelle l'élément sur lequel agissent les moyens de contrôle (20) est un moyen (12) de réglage de la vitesse de défilement des pièces de linge dans la sécheuse repasseuse.

10. Sécheuse repasseuse selon l'une quelconque des revendications 5 à 9, dans laquelle les moyens (18) de mesure du taux d'humidité comprennent deux organes (21, 22) électriquement conducteurs, comportant chacun au moins deux languettes souples (21b, 22b) aptes à être simultanément en contact avec les pièces de linge sortant de la sécheuse repasseuse, les languettes souples (21b, 22b) des deux organes étant disposées de manière alternée, de façon à former autant de capteurs élémentaires que de paires agencées en parallèle.

11. Sécheuse repasseuse selon l'une quelconque des revendications 5 à 10, comprenant de plus des moyens (38) de mesure du taux d'humidité de pièces de linge à repasser entrant dans la sécheuse repasseuse.

12. Sécheuse repasseuse selon l'une quelconque des revendications 5 à 11, comprenant de plus des moyens (42) d'enregistrement du signal de mesure.

## Patentansprüche

1. Verfahren zum Steuern des Feuchtigkeitsgrads von gebügelten Wäschestücken, die aus einer Trocknungs- und Bügelmaschine kommen, wobei der Feuchtigkeitsgrad der gebügelten Wäschestücke gemessen wird und anschließend mindestens ein Element (12) der Trocknungs-Bügelmaschine gemäß dem gemessenen Feuchtigkeitsgrad gesteuert wird, um dieses auf einen Sollwert hin zu verschieben, **dadurch gekennzeichnet, dass** der gemessene Feuchtigkeitsgrad mit einer augenblicklichen optimierten Verstärkung verstärkt wird, so dass der so verstärkte gemessene Feuchtigkeitsgrad einen nicht-gesättigten Wert darstellt, der zur Steuerung des Elements (12) der Trocknungs-Bügelmaschine verwendet wird.

2. Verfahren nach Anspruch 1, wobei anfänglich der Verstärkung ein Maximalwert gegeben wird und anschließend die Verstärkung durch einen gegebenen Faktor so oft wie nötig geteilt wird, bis der gemessene und verstärkte Feuchtigkeitsgrad den nicht-gesättigten Wert aufweist.

3. Verfahren nach einem der Ansprüche 1 oder 2, wobei bei Nichtvorhandensein einer Messung bzw. eines Messwerts des Feuchtigkeitsgrads eines gebügelten Wäschestücks die augenblickliche optimierte Verstärkung während eines vorbestimmten Zeitraums nach dem Ende der Messung des Feuchtigkeitsgrads eines letzten gebügelten Wäschestücks unverändert beibehalten wird.

4. Verfahren nach einem der Ansprüche 1 bis 3, wobei nacheinander mehrere Messungen des Feuchtigkeitsgrads vorgenommen werden, die Messsignale geglättet werden und deren Durchschnitt berechnet wird, bevor sie mit der augenblicklichen optimierten Verstärkung verstärkt werden.

5. Trocknungs-Bügelmaschine, umfassend Mittel (18) zum Messen des Feuchtigkeitsgrads von aus der Trocknungs-Bügelmaschine kommenden gebügelten Wäschestücken, wobei die Messmittel (18) ein Messsignal bei Vorhandensein eines Wäschestücks liefern können, sowie auf das Messsignal ansprechende Steuermittel (20) zum Modifizieren des Feuchtigkeitsgrads, indem auf mindestens ein Element (12) der Trocknungs-Bügelmaschine eingewirkt wird, **dadurch gekennzeichnet, dass** die Steuermittel (20) Verstärkungsmittel (30) mit variabler Verstärkung des Messsignals sowie Mittel (32) zur automatischen Regelung der Verstärkung aufweisen, welche der Verstärkung der Verstärkungsmittel (30) einen optimierten Wert vermitteln können, so dass die Verstärkungsmittel (30) ein nicht-gesättigtes Ausgangssignal aussenden.

6. Trocknungs-Bügelmaschine nach Anspruch 5, wobei die Mittel (32) zur automatischen Regelung anfänglich der Verstärkung einen Maximalwert geben, und anschließend die Verstärkung durch einen gegebenen Faktor so oft wie nötig bis zum Erhalt des optimierten Wertes teilen.

7. Trocknungs-Bügelmaschine nach einem der Ansprüche 5 oder 6, wobei bei Abwesenheit des Messsignals die Mittel (32) zur automatischen Regelung die Verstärkung während eines vorbestimmten Zeitraums nach Ende eines letzten Messsignals auf dem optimierten Wert halten.

8. Trocknungs-Bügelmaschine nach einem der Ansprüche 5 bis 7, wobei die Steuermittel (30) Glättungsmittel (34) sowie Durchschnittsermittlungsmittel (36) umfassen.

9. Trocknungs-Bügelmaschine nach einem der Ansprüche 5 bis 8, wobei das Element, auf das die Steuermittel (20) einwirken, ein Mittel (12) zur Regelung der Durchlaufgeschwindigkeit der Wäschestücke in der Trocknungs-Bügelmaschine ist.

10. Trocknungs-Bügelmaschine nach einem der Ansprüche 5 bis 9, wobei die Messmittel (18) des Feuchtigkeitsgrads zwei elektrisch leitende Organe (21,22) umfassen, die jeweils mindestens zwei nachgiebige bzw. elastische Zungen bzw. Lappen (21b,22b) aufweisen, die gleichzeitig in Kontakt mit den aus der Trocknungs-Bügelmaschine kommenden Wäschestücken sein können, wobei die elastischen Zungen bzw. Lappen (21b,22b) der beiden Organe auf alternierende Weise angeordnet sind, so dass sie so viele elementare Messfühler wie parallel angeordnete Paare bilden.

11. Trocknungs-Bügelmaschine nach einem der Ansprüche 5 bis 10, außerdem mit Messmitteln (38) des Feuchtigkeitsgrads von zu bügelnden Wäschestücken, die in die Trocknungs-Bügelmaschine eintreten.

12. Trocknungs-Bügelmaschine nach einem der Ansprüche 5 bis 11, außerdem mit Aufzeichnungsmitteln (42) des Messsignals.

## Claims

1. Method for controlling the moisture content of ironed linen items leaving a drying ironer, according to which the moisture content of the ironed linen items is measured, then at least one element of the drying ironer is monitored according to the measured moisture content, so that it can be moved to a set value, wherein the measured moisture content is amplified with an instant optimised gain so that the measured moisture content so amplified shows a non-saturated value, which is used to monitor said element of the drying ironer.

2. Method according to claim 1, in which the gain is initially given a maximum value, then the gain is divided by a given factor, as many times as necessary until the measured, amplified moisture content shows said non-saturated value.

3. Method according to claim 1, in which, if no measurement is made of the moisture content of an ironed item of linen, the instant optimised gain is kept unchanged for a predetermined length of time after the end of the measurement of the moisture content of the last item of linen ironed.

4. Method according to claim 1, in which successive measurements of the moisture content are taken, the measurement signals are smoothed and their average is calculated before they are amplified with said instant optimised gain.

5. Drying ironer comprising means for measuring the moisture content of ironed linen items leaving the drying ironer, said measuring means being able to deliver a measurement signal in the presence of an item of linen, and control means sensitive to the measurement signal so as to adjust the moisture content by acting on at least one element of the drying ironer, wherein the control means comprise variable gain amplification means for amplifying the measurement signal, and means for automatic gain adjustment able to give an optimised value to the gain of the amplification means so that the amplifications means emit a non-saturated output signal.

6. Drying ironer according to claim 5, in which the automatic adjustment means initially give the gain a maximum value, then divide the gain by a given factor, as many times as is necessary, until said optimised value is obtained.

7. Drying ironer according to claim 5 in which, in the absence of a measurement signal, the automatic adjustment means maintain the gain at said optimised value for a predetermined length of time after the end of the last measurement signal.

8. Drying ironer according to claim 5, in which the control means comprise smoothing means and averaging means.

9. Drying ironer according to claim 5, in which the element on which the control means act are means for adjusting the conveying speed of the linen items in the drying ironer.

10. Drying ironer according to claim 5, in which the means for measuring moisture content comprise two electrically conductive parts each comprising at least two flexible tongues able to contact simultaneously the items of linen leaving the drying ironer, the flexible tongues of the two conductive parts being arranged in alternate manner so as to form as many element sensors as there are pairs arranged in parallel.

11. Drying ironer according to claim 5, also comprising means for measuring the moisture content of linen items to be ironed entering the drying ironer.

12. Drying ironer according to claim 5, also comprising means for recording the measurement signal.
